# EUROPÄISCHE PATENTSCHRIFT

(11) **EP 0 694 016 B1**
(45) Veröffentlichungstag und Bekanntmachung des Hinweises auf die Patenterteilung: **19.03.1997**
(21) Anmeldenummer: 94915083.3
(22) Anmeldetag: 21.04.1994
(51) Int. Cl.: B65D 77/06

(54) **PALETTENCONTAINER**
PALLET CONTAINER
CONTENEUR PALETTE

(30) Priorität: 23.04.1993 DE 9306177 U
(43) Veröffentlichungstag der Anmeldung: 31.01.1996
(73) Patentinhaber: MAUSER-WERKE GmbH, D-50321 Brühl (DE)
(72) Erfinder: PRZYTULLA, Dietmar, D-50170 Kerpen (DE); BURDGDORF, Märten, D-53913 Swistal (DE)
(86) Internationale Anmeldenummer: EP9401245
(87) Internationale Veröffentlichungsnummer: WO9425367

(56) Entgegenhaltungen:
- EP-A- 0 498 984
- EP-A- 0 515 819
- WO-A-93/15966
- DE-B- 2 947 603

## Beschreibung

Die Erfindung betrifft einen Palettencontainer zur Lagerung und zum Transport von flüssigen Füllgütern gemäß den Merkmalen im Oberbegriff des Patentanspruches 1.

Ein derartiger Palettencontainer mit Holzpalette ist z. B. aus dem U.S. Design Patent No. Des. 297,619 bekannt. Ein anderer, sehr ähnlicher Palettencontainer auf einer Stahlrohr/Blechpalette ist weiterhin in der Vorveröffentlichung EP-A-0498984 offenbart. Bei diesen Palettencontainern wird der obere Rand des Gittermantels durch ein aufgesetztes umlaufendes Winkelprofil oder ein nach unten offenes U-Profil abgeschlossen. Zur Versteifung des Gittermantels sind zwei dicht neben der Einfüllöffnung quer über Oberboden verlaufende Metallstreben vorgesehen, die außenseitig an dem Winkel- bzw. U-Profil befestigt sind.

Bei einer Übereinanderstapelung von derartigen Palettencontainern mit DrahtgitterStützmantel in sogenannter Leichtbauweise -ohne massive Winkelrahmenstützen bzw. ohne stabile Eckpfosten- kann die aufgesetzte Bodenpalette, z. B. eine Holzpalette mit drei einzelnen Kufen, zu einer ungleichmäßigen Lastverteilung und Lasteinleitung in den unteren Gittermantel führen. Auch ist das exakte Aufsetzen eines gefüllten schwergewichtigen Palettencontainers mittels eines Gabelstaplerfahrzeuges auf den schmalen Oberrand des Gitter-Stützmantels schwierig und ein Verschieben bzw. Geraderücken eines aufgestellten Palettencontainers auf dem Rand des unteren Stützmantels ist äußerst problematisch.

Es ist Aufgabe der vorliegenden Erfindung, einen Palettencontainer mit erhöhter Stabilität und verbesserter Stapelbarkeit anzugeben.

Diese Aufgabe wird erfindungsgemäß bei einem Palettencontainer in Leichtbauweise mit einem Stützmantel aus gekreuzten Rohr- oder Gitterstäben ohne massive Eckrahmenabstützung dadurch erreicht, daß eine den Oberboden des Innenbehälters von oben abdeckende Deckplatte vorgesehen ist, die mittig eine entsprechende Aussparung zum Zugang der oberen Einfüllöffnung aufweist, und die umfangsseitig fest mit dem Rand des Stützmantels verbunden ist, wobei die obere Abschlußkante des Stützmantels durch den obersten horizontal umlaufenden Gitterstab bzw. Rohrstab gebildet ist, der von der Deckplatte um ein Stück in Horizontal- bzw. Radialrichtung von oben überdeckt und mit einem im wesentlichen rechtwinkelig nach unten weisenden Flanschrand um ein Stück in Vertikal- bzw. Axialrichtung von außen überdeckt ist, wobei auf jeder Seite des Stützmantels oder/und in seinen Eckbereichen wenigstens ein sich vertikal erstreckender Gitterstab bzw. Rohrstab nach oben verlängert ausgebildet, durch eine entsprechende Bohrung in der Deckplatte gesteckt und von oben gegen die Deckplatte befestigt ist.

Mit der oberen Deckplatte auf dem Palettencontainer wird in vorteilhafter Weise beim Übereinanderstapeln gleichartiger Palettencontainer nach oben hin für die Bodenpalette eines übergestapelten Palettencontainers zunächst eine großflächige ebene Standfläche angeboten und nach unten hin eine gleichmäßige Lastverteilung und damit Lasteinleitung in den Stützmantel des untergestellten Palettencontainers erreicht. Auch ist es für den Gabelstapler-Fahrzeugführer nun erheblich einfacher, die Palettencontainer übereinanderzustapeln und ggf. durch Verschieben exakt auszurichten.

Der obere Rand des Stützmantels ist zudem bei Transportvorgängen gegen punktuelle Beanspruchungen mit der Folge von ggf. seitlichem Verbiegen besser geschützt. Die gesamte Stabilität des Leichtbau-Palettencontainers wird verbessert.

Dadurch, daß die Deckplatte auf dem obersten horizontal umlaufenden Gitterstab bzw. Rohrstab des Stützmantels überall aufliegt und auf der Unterseite der Deckplatte in dem dort angeordneten Flanschrand eine entsprechende Aussparung bzw. umlaufende Nut zur Aufnahme des obersten Gitterstabes vorgesehen ist, wird die Oberkante des Stützmantels sicher in der Ebene der Deckplatte fixiert und ein Ausweichen bzw. Nachgeben in Horizontal- bzw. Radialrichtung wird verhindert.

Eine besondere Stabilität des Palettencontainers insgesamt wird erfindungsgemäß dadurch erreicht, daß auf jeder Seite des Stützmantels oder/und in seinen Eckbereichen wenigstens ein sich vertikal erstreckender Gitterstab bzw. Rohrstab des Stützmantels um ein Stück über den obersten horizontal umlaufenden Gitterstab nach oben verlängert ausgebildet, durch eine entsprechende Bohrung in der Deckplatte hindurch-gesteckt und von oben gegen die Deckplatte befestigt ist. Zweckmäßigerweise sind die vertikal verlaufenden nach oben verlängerten und durch die Bohrungen in der Oberplatte hindurchgesteckten Gitterstäbe mit einem Schraubgewinde versehen und die Deckplatte ist mittels von oben gegengeschraubter Schraubmuttern bzw. Flanschmuttern fest aber leicht lösbar mit den verlängerten Gitterstäben verschraubt und befestigt.

Dies ermöglicht zum einen eine einfache und kostengünstige Montage der Einzelteile eines Palettencontainers, zum anderen ist bei einem solchen Palettencontainer die Deckplatte wieder einfach zu demontieren, z.B. beim Austausch oder Erneuern eines dünnwandigen Kunststoff-Innenbehälters für eine Mehrfachverwendung der übrigen Palettenteile.

Außerdem ist ein solcher Palettencontainer bei einer Endverwertung und Zerlegung in seine Einzelkomponenten für ein vollständiges Materialrecycling leicht auseinanderzunehmen, da alle Verbindungen leicht lösbar ausgebildet sind.

In vorteilhafter Ausgestaltung der Erfindung ist vorgesehen, daß wenigstens einige der nach oben verlängerten und durch die Deckplatte hindurchgesteckten von oben befestigten vertikalen Gitterstäbe gleichfalls um ein entsprechendes längeres Stück nach unten verlängert ausgebildet, durch entsprechende Bohrungen in der Bodenpalette hindurchgesteckt und von unten gegen die Bodenpalette befestigt, vorzugsweise auch verschraubt sind. Durch diese besondere Variante wird in vorteilhafter Weise mit nur vergleichsweise wenigen Verschraubungen eine sichere Fixierung der einzelnen Palettenteile gegeneinander, eine sichere Einkapselung des Innenbehälters und eine hohe Stabilität der Gesamtkonstruktion erreicht.

Als weitere Vorteile sind zu nennen: mit der oberen Deckplatte wird eine erhebliche Verbesserung der Innendruckfestigkeit (Prüfdurck 1 bar) erzielt, und die Deckplatte bietet eine sichere Auflage mit gleichmäßiger Lastverteilung für einen übergestapelten zweiten (und dritten) Palettencontainer. Die Deckplatte in geschlossener Version dient auch als Abdeckung und UV-Schutz für den Innenbehälter bei Außenlagerung des Palettencontainers.

Zur Material- und Gewichtseinsparung ist bei einer anderen Leichtbau-Ausführungsform der Deckplatte vorgesehen, daß in symmetrischer Anordnug um die zentrale Durchbrechung für den Einfüllstutzen mehrere weitere Durchbrechungen bzw. Aussparungen ausgebildet sind (Fensterversion). Diese Aussparungen können aber auch als geschlossene Ausführung lediglich in einer dünneren Materialstärke von z. B. 2 oder 3 mm hergestellt sein.

Die Erfindung wird nachfolgend anhand von den in den Zeichnungen dargestellten bevorzugten Ausführungsbeispielen näher erläutert und beschrieben. Es zeigen:
- Figur 1: einen erfindungsgemäßen Palettencontainer in Seitenansicht,
- Figur 2: den rechten oberen Eckbereich II des Palettencontainers aus Fig. 1 in vergrößerter Darstellung,
- Figur 3: eine Draufsicht auf die obere Deckplatte des Palettencontainers,
- Figur 4: einen Teilschnitt gemäß der Linie IV-IV in Fig. 3,
- Figur 5 bis Figur 9: verschiedene Teilschnittansichten durch die erfindungsgemäße obere Deckplatte und
- Figur 10: eine weitere vorteilhafte Ausführungsform der erfindungsgemäßen Deckplatte.

In Figur 1 ist mit der Bezugsziffer 10 ein Palettencontainer bezeichnet, der einen dünnwandigen blasgeformten Innenbehälter 12 aus thermoplastischem Kunststoff und einen den Innenbehälter 12 dicht umschließenden Stützmantel 14 aus verzinkten Drahtgitterstäben oder Rohrstäben aufweist. Der Stützmantel 14 ist unten fest mit einer gabelstaplerfähigen Bodenpalette 16 verbunden. Die Bodenpalette 16 besteht vorzugsweise aus wiederaufgearbeitetem Kunststoffrecyclatmaterial. Eine solche aus Kunststoff bestehende Bodenpalette ist im Gegensatz zu Metallrohr- oder üblichen Holzpaletten zum einen feuchtigkeits- und säurebeständiger und zum anderen aber auch frei von Korrosionsproblemen.

Bei dem in Fig. 1 dargestellten Palettencontainer 10 besteht der Stützmantel 14 aus einer einzigen Tafel von sich kreuzenden Gitterstäben, die in den vier Eckbereichen um 90° abgewinkelt ist und deren Verbindungslinie (z. B. mehrere Verschweißungsstellen) vertikal über dem bodenseitigen Entnahmeventil 22 liegt. Die Verbindung des Drahtkorb-Stützmantels wird im vorliegenden Falle durch ein beidseitig der Verbindungslinie wenigstens zwei vertikale Gitterstäbe überdeckendes Clinchblech 30 realisiert, das an seinen Außenkanten und innerhalb des Bleches zusätzlich mit ausgestanzten Zungen um die überdeckten vertikalen Gitterstäbe umgebogen bzw. verclincht ist.

Der Innenbehälter 12 weist eine im Oberboden 18 versenkt angeordnete obere Einfüllöffnung 20 (Fig. 4) und bodenseitig ein Entnahmeventil 22 zur Entnahme des flüssigen Füllgutes auf. Auf den obersten horizontal umlaufenden Gitterstab 24 des Stützmantels 14 ist eine flache vorzugsweise ebenfalls aus Kunststoffrecyclatmaterial bestehende Deckplatte 26 aufgelegt, die den Innenbehälter 12 von oben abdeckt und mittig eine entsprechende innenliegende Aussparung 28 zum Zugang der oberen Einfüllöffnung 20 aufweist, und die umfangsseitig fest aber leicht lösbar mit dem oberen Rand des Stützmantels 14 verbunden ist.

Wie in Figur 2 deutlich wird, ist der die obere Abschlußkante des Stützmantels 10 bildende oberste horizontal umlaufende Gitterstab 24 um ein Stück in Horizontal- bzw. Radialrichtung von der oberen Deckplatte 26 und von einem im wesentlichen rechtwinkelig nach unten weisenden Flanschrand 34 der Deckplatte 26 um ein Stück in Vertikal- bzw. Axialrichtung von außen überdeckt. Dabei ist auf der Unterseite der auf dem obersten horizontal umlaufenden Gitterstab 24 aufliegenden Deckplatte 26 in dem außenseitigen Flanschrand 34 eine entsprechende Aussparung bzw. umlaufende Nut 36 zur Aufnahme des obersten Gitterstabes 24 vorgesehen.

Weiterhin ist als ein wichtiges Merkmal der Erfindung auf jeder Seite des Stützmantels 14 oder/und in seinen jeweiligen Eckbereichen wenigstens ein sich vertikal erstreckender Gitterstab 40 um etwa 20 mm über den obersten horizontal umlaufenden Gitterstab 24 hinaus nach oben verlängert ausgebildet, durch eine entsprechende Bohrung 38 in der Deckplatte 26 bzw. dem Flanschrand 34 hindurchgesteckt und von oben gegen die Deckplatte 26 befestigt. Beispielsweise könnten Knopfhülsen (Nieten) kraftschlüssig aufgesteckt oder scheibenförmige Widerlager aufgeschweißt werden.

In der bevorzugten Ausgestaltung der Erfindung sind für eine leicht lösbare aber feste Verbindung von Deckplatte 26 und Stützmantel 14 die nach oben verlängerten und durch Bohrungen 38 bzw. Durchbrechungen hindurchgesteckten Gitterstäbe 40 oben mit einem Schraubgewinde versehen und die Deckplatte 26 ist mittels von oben aufgeschraubter Schraubmuttern 42 fest mit dem Stützmantel verschraubt. Die Schraubmuttern 42 sind vorzugsweise als oben flache Flanschmuttern ausgeführt und in einer entsprechenden Vertiefung/Einsenkung 32, in der Oberfläche der Deckplatte 26 versenkt angeordnet.

In Figur 3 ist eine Draufsicht auf die Deckplatte 26 dargestellt. Mittig darin ist eine entsprechende rechteckförmige Aussparung 28 zum Zugang der darunter angeordneten oberen Einfüllöffnung des Innenbehälters vorgesehen. In der Aussparung 28 sind zwei sich gegenüberliegende nach innen weisende gabelförmige Anschlußstücke 44 ausgebildet, die mit zwei entsprechenden seitlich neben der Einfüllöffnung 20 des Innenbehälters 12 auf dessen Oberboden 18 nach oben stehend ausgebildeten Anschlußstücken 46 in formschlüssiger Verbindung stehen.

In Fig. 3 sind -nur gestrichelt angedeutet- seitlich neben der Einfüllöffnung 20 des Innenbehälters 12 bzw. seitlich neben der Aussparung 28 zwei parallel verlaufende Stützstangen 48 vorgesehen, auf der sich die Deckplatte 26 im zentralen Bereich abstützen kann. Die Stützstangen 48 sind selbst außenseitig an dem obersten horizontal umlaufenden Gitterstab 24 befestigt. Zweckmäßigerweise ist auf der Unterseite der Deckplatte 26 eine entsprechende Nut 50 ausgeformt, in welche die Stützstange 48 versenkt eingesetzt ist. Ebenfalls nur gestrichelt angedeutet sind die auf der Unterseite des Flanschrandes 34 in der dort verlaufenden Nut 36 ausgebildeten Versteifungsrippen 58 erkennbar. Oben auf der Deckplatte 26 sind entlang des Flanschrandes an jeder Außenkante der Deckplatte vorzugsweise drei (bis fünf) Bohrungen 38 zum Durchstecken der verlängerten Gitterstäbe mit einer entsprechenden Vertiefung/Einsenkung 32 für die aufgeschraubte Flanschmutter ausgebildet.

Lediglich auf der (hier oberen) schmalen Außenkante auf der sich auch das bodenseitige Auslaßventil 22 des Innenbehälters 12 befindet, sind vier Bohrungen 38 zum Durchstecken der Gitterstäbe vorgesehen. Ein derart gestalteter Palettencontainer überzeugt durch seine herausragend gute Fallfestigkeit bei Falltests, insbesondere beim Kantenwurf.

Weiterhin sind in Fig. 3 noch mittig am Außenrand der Deckplatte 26 angeordnete, aus deren Oberfläche nach oben vorstehende rechteckförmige Stapelnocken 52 bzw. Vorsprünge erkennbar, die zur ausgerichteten Übereinanderstapelung gleichartiger Palettencontainer dienen, wobei in der Unterseite bzw. Bodenfläche der Bodenpalette 16 jedes übergestapelten Palettencontainers entsprechend angeordnete und ausgebildete Vertiefungen bzw. Ausnehmungen zum Eingreifen der Stapelnocken 52 vorgesehen sind. Die Stapelnocken verhindern in vorteilhafter Weise z.B. ein Wandern von auf der Ladefläche eines Lkw's oder auf den Gabeln eines Gabelstapler-Fahrzeuges übereinandergestapelten, insbesondere leeren Palettencontainern durch auftretende Transporterschütterungen.

In Figur 4 ist ein vergrößerter Ausschnitt des Palettencontainers 10 im Teilschnitt dargestellt. Im Oberboden 18 des Innenbehälters 12 versenkt angeordnet sitzt mittig die mit einem Schraubdeckel 54 verschlossene Einfüllöffnung 20. Seitlich daneben ist die formschlüssige Verbindung von Innenbehälter 12 und der Deckplatte 26 mit den ineinandergreifenden und verstifteten Anschlußstücken 44, 46 des Oberbodens 18 und der Innenseite der Aussparung 28 in der Deckplatte 26 erkennbar. Direkt daneben sitzt unterhalb der Deckplatte 26 die sich quer erstreckende Stützstange, hier als Stützrohr 56 ausgebildet, auf welchem die Deckplatte 26 aufliegt. Im Randbereich der Deckplatte 26 ist auf deren Oberfläche ein nach oben hochstehender Stapelnocken 52 angeordnet. Ganz außen liegt die Deckplatte 26 mit ihrem Flanschrand 34 umlaufend auf dem obersten horizontal verlaufenden Gitterstab 24 auf und ist mit dem verlängerten durchgesteckten vertikalen Gitterstab 40 fest aber leicht lösbar verschraubt.

In Figur 5 ist ein Teilschnitt gemäß der Linie V-V in Fig. 3 durch den Randbereich bzw. Flanschrand 34 der Deckplatte 26 im Bereich einer Bohrung 38 zum Durchstecken eines verlängerten vertikalen Gitterstabes 40 dargestellt. Die Dicke der Deckplatte 26 beträgt allgemein ca. 10 mm und im Bereich des Flanschrandes 34 etwa 30 mm. Um die Bohrung 38 herum ist der Flanschrand 34 massiv ausgebildet, während der Flanschrand 34 in den Teilstücken zwischen den Bohrungen 38 jeweils von unten her hohl ausgebildet ist und dort -wie aus Figur 7 gemäß Schnitt VII-VII ersichtlich ist- zur Materialeinsparung eine Vielzahl von gleichmäßig voneinander beabstandeten Versteifungsrippen 58 vorgesehen sind.

Mit der erfindungsgemäßen Konstruktion des Palettencontainers mit aufgesetzter Deckplatte wird auch eine erhebliche Verbesserung der Stabilität gegen auftretenden Innendruck (statische Innendruckprüfung bei 1 bar über 5 Minuten) erzielt. Bei steigendem Innendruck ist der Innenbehälter bestrebt, eine ballonförmige Gestalt mit starker Auswölbung des Oberbodens anzunehmen; dies kann z.B. bei übereinandergestapelten Behältern zu Instabilitäten und Transportgefährdungen (Behälterabsturz) führen. Auch dieser Nachteil wird durch die erhöhte Gesamtstabilität des erfindungsgemäßen Palettencontainers beseitigt.

Figur 6 zeigt einen Teilschnitt gemäß Linie VI-VI in Fig. 3 durch den Flanschrand 34. An dieser Stelle verläuft bzw. mündet die Nut 50 für die Stützstange 48 bzw. das Stützrohr 56 rechtwinkelig in die untere Nut 36 entlang des Flanschrandes 34 ein. In Figur 9 ist dann verdeutlicht, wie die in die Nut 50 eingesetzte Stützstange 48 außenseitig zu einem Haken geformt und über den obersten horizontal umlaufenden Gitterstab 24 gelegt ist. Nach Verschrauben der Deckplatte 26 sind die beiden Stützstangen 48 unverrückbar fixiert.

In Figur 8a ist ein Teilschnitt gemäß Linie VIII-VIII in Fig. 3 durch den Außenrand der inneren Aussparung 28 (zum Zugang der oberen Einfüllöffnung 20) dargestellt. Hieraus wird die seitliche Fixierung der in die Nut 50 eingesetzten Flacheisen-Stützstange 48 deutlich.

In Figur 8b ist bei einer etwas abgewandelten Ausführung die Nut 50 etwas breiter ausgebildet und darin als Stützstange ein hohles Stahl-Stützrohr 56 eingesetzt.

Auf der linken Seite ist weiterhin das Anschlußstück 44 dargestellt, über welches die formschlüssige Verbindung mit dem Oberboden des Innenbehälters mittels des dort ausgebildeten entsprechenden Anschlußstückes 46 hergestellt wird. Eine weitere vorteilhafte Leichtbau-Ausführungsform der erfindungsgemäßen Deckplatte zeichnet sich dadurch aus, daß seitlich neben der zentralen Durchbrechung 28 für die Einfüllöffnung des Innenbehälters oder/und in den Eckbereichen der Deckplatte 26'weitere Durchbhrechungen bzw. Aussparungen 62, 64 in symmmetrischer Anordnung ausgebildet sind (FensterVersion). Auf diese Weise kann ohne Einbuße von Stabilität bzw. Steifigkeit der Deckplatte Kunststoffmaterial für die Herstellung eingespart und somit das Eigengewicht der Platte selbst verringert werden.

Eine Material- und Gewichtseinsparung kann aber bereits auch schon dann erreicht werden , wenn die zusätzlichen Aussparungen nicht vollständig durchbrochen, sondern nur erheblich dünner als die übrige Plattenstärke (Dicke) ausgebildet sind. So kann die mittlere Plattenstärke z. B. 8 - 10 mm betragen und die Flächen in den Aussparungsbereichen sind weniger als 4 mm oder gar nur 1 - 2 mm dick (Dünnfilm-Version). Die obere Deckplatte stellt also für den Gitterrahmen ein stabiles oberes umlaufendes Abschlußteil dar und dient einer gleichmäßigen Lastverteilung.

## Patentansprüche

1. Palettencontainer (10) zur Lagerung und zum Transport von flüssigen Füllgütern mit einem dünnwandigen Innenbehälter (12) aus thermoplastischem Kunststoff, mit einem den Innenbehälter (12) dicht umschließenden Stützmantel (14) aus Drahtgitter- oder Rohrstäben und mit einer gabelstapler-geeigneten Bodenpalette (16), mit welcher der Stützmantel (14) fest verbunden ist, wobei der Innenbehälter (12) im Oberboden (18) eine Einfüllöffnung (20) und bodenseitig ein Entnahmeventil (22) aufweist,
**dadurch gekennzeichnet,** daß
eine den Oberboden (18) des Innenbehälters (12) von oben abdeckende Deckplatte (26) aus thermoplastischem Kunststoff vorgesehen ist, die mittig eine entsprechende zentrale Aussparung (28) zum Zugang der oberen Einfüllöffnung (20) aufweist, und die umfangsseitig fest mit dem oberen Rand des Stützmantels (14) verbunden ist, wobei die obere Abschlußkante des Stützmantels (14) durch den obersten umlaufenden Gitterstab (24) bzw. Rohrstab gebildet ist, der von der Deckplatte (26) um ein Stück in Horizontal- bzw. Radialrichtung von oben überdeckt und von einem sich anschließenden im wesentlichen rechtwinkelig nach unten weisenden Flanschrand (34) der Deckplatte (26) um ein Stück in Vertikal- bzw. Axialrichtung von außen überdeckt ist, wobei auf jeder Seite des Stützmantels (14) oder/und in seinen Eckbereichen wenigstens ein sich vertikal ersteckender Gitterstab (40) bzw. Rohrstab des Stützmantels (14) um ein Stück über den obersten horizontal umlaufenden Gitterstab (24) nach oben verlängert ausgebildet, durch eine entsprechende Bohrung (38) in der Deckplatte (26) gesteckt und von oben gegen die Deckplatte (26) befestigt ist.

2. Palettencontainer nach Anspruch 1,
**dadurch gekennzeichnet,** daß
die Deckplatte (26) auf dem obersten horizontal umlaufenden Gitterstab (24) bzw. Rohrstab des Stützmantels (14) aufliegt und auf der Unterseite der Deckplatte (26) in dem Flanschrand (34) eine entsprechende Aussparung bzw. umlaufende Nut (36) zur Aufnahme des obersten Gitterstabes (24) vorgesehen ist.

3. Palettencontainer nach Anspruch 1 oder 2,
**dadurch gekennzeichnet,** daß
die vertikal verlaufenden, nach oben verlängerten und durch Bohrungen (38) in der Oberplatte (26) hindurchgesteckten Gitterstäbe (40) mit einem Schraubgewinde versehen sind und die Deckplatte (26) mittels von oben gegengeschraubter Schraubmuttern (42) fest aber leicht lösbar mit den verlängerten Gitterstäben (40) verschraubt und befestigt ist.

4. Palettencontainer nach Anspruch 1 oder 3,
**dadurch gekennzeichnet,** daß
wenigstens einige der nach oben verlängerten und durch die Deckplatte (26) hindurchgesteckten von oben befestigten vertikalen Gitterstäbe (40) gleichfalls um ein entsprechendes Stück nach unten verlängert ausgebildet, durch entsprechende Bohrungen in der Bodenpalette (16) hindurchgesteckt und von unten gegen die Bodenpalette (16) befestigt, vorzugsweise verschraubt sind.

5. Palettencontainer nach einem der vorhergehenden Ansprüche 1 oder 2,
**dadurch gekennzeichnet,** daß
der dünnwandige Kunststoff-Innenbehälter (12) mit seinem Oberboden (18) im Nahbereich neben seiner oberen Einfüllöffnung (20) formschlüssig mit der oberen Deckplatte (26) verbunden ist.

6. Palettencontainer nach Anspruch 5,
**dadurch gekennzeichnet,** daß
der Innenbehälter (12) im Nahbereich seitlich neben seiner Einfüllöffnung (20) wenigstens zwei sich gegenüberliegende ausgeformte Anschlußstücke (46) aufweist, die mit zwei entsprechenden an der Deckplatte (26) angeformten Anschlußstücken (44) verbunden sind.

7. Palettencontainer nach einem der vorhergehenden Ansprüche 1 oder 3,
**dadurch gekennzeichnet,** daß
die obere Deckplatte (26) von wenigstens seitlich neben der Einfüllöffnung (20) angeordneten parallel verlaufenden Stützstangen (48) unterstützt wird bzw. auf diesen aufliegt.

8. Palettencontainer nach Anspruch 7,
**dadurch gekennzeichnet,** daß
die Stützstangen (48) in einer auf der Unterseite der Deckplatte (26) ausgebildeten bzw. angeformten Nut (50) verlaufen und mit ihren beiden Enden jeweils am obersten horizontal umlaufenden Gitterstab (24) des Stützmantels (14) befestigt sind.

9. Palettencontainer nach Anspruch 7 oder 8,
**dadurch gekennzeichnet,** daß
die Stützstange (48) aus einem hochkant gestellten Flacheisen besteht, das an seinen beiden Außenenden abgeflacht mit jeweils einem nach unten weisenden Haken ausgebildet ist, welche den obersten horizontal umlaufenden Gitterstab (24) von oben übergreifen.

10. Palettencontainer nach Anspruch 7 oder 8,
**dadurch gekennzeichne**t, daß
die Stützstange (48) aus einem Metallrohr besteht, das an seinen beiden Außenenden abgeflacht mit gabelförmigen Zinken ausgebildet ist und den obersten horizontal umlaufenden Gitterstab (24) gleichzeitig von oben übergreifen und von unten untergreifen kann.

11. Palettencontainer nach Anspruch 1 oder 3,
**dadurch gekennzeichnet,** daß
die Deckplatte (26) auf ihrer Oberfläche vorzugsweise etwa in den Seitenmitten oder/ und in den Eckbereichen kleine Erhebungen bzw. nockenartige Vorsprünge (52) aufweist, die bei Übereinanderstapelung zweier oder mehrerer gleichartiger Palettencontainer (10) in entsprechende Ausnehmungen bzw. Vertiefungen in der Unterseite bzw. Bodenfläche der Bodenpalette (16) des übergestapelten Palettencontainers (10) eingreifbar ausgebildet sind.

12. Palettencontainer nach Anspruch 1 oder 3,
**dadurch gekennzeichnet,** daß
seitlich neben der zentralen Durchbrechung (28) für die Einfüllöffnung des Innenbehälters bzw. in den Eckbereichen der Deckplatte (26') weitere Durchbrechungen bzw. Aussparungen (62, 64) in symmetrischer Anordndung zur Material- und Gewichtseinsparung ausgebildet sind.

## Claims

1. A palleted container (10) for the storage and transport of fluid pourable materials, with a thin-walled inner container (12) of thermoplastic plastics material, with a supporting jacket (14) of wire-lattice or tubular rods closely surrounding the inner container (12), and with a base pallet (16) which is suitable for fork-lift trucks and to which the supporting jacket (14) is securely connected, wherein the inner container (12) has a filling opening (20) in the top (18) and a discharge valve (22) at the bottom, **characterized in that** a cover plate (26) of thermoplastic plastics material covering the top (18) of the inner container (12) from above is provided, the cover plate (26) being provided in the middle with a corresponding central recess (28) for access to the upper filling opening (20) and being securely connected at the periphery to the upper rim of the supporting jacket (14), wherein the upper terminal edge of the supporting jacket (14) is formed by the uppermost continuous lattice rod (24) or tubular rod covered by a portion from above in the horizontal or radial direction by means of the cover plate (26) and covered by a portion on the outside in the vertical or axial direction by means of an adjoining flanged rim (34) of the cover plate (26) directed downwards substantially at a right angle, wherein on each side of the supporting jacket (14) and/or in the corner areas thereof at least one vertically extending lattice rod (40) or tubular rod of the supporting jacket (14) is elongated upwards by a portion above the uppermost horizontally extending lattice rod (24), is inserted through a corresponding bore (38) in the cover plate (26) and is secured from above against the cover plate (26).

2. A palleted container according to Claim 1, **characterized in that** the cover plate (26) rests on the uppermost horizontally extending lattice rod (24) or tubular rod of the supporting jacket (14), and a corresponding recess or continuous groove (36) for receiving the uppermost lattice rod (24) is provided on the underside of the cover plate (26) in the flanged rim (34).

3. A palleted container according to Claim 1 or 2, **characterized in that** the lattice rods (40) extending vertically, elongated upwards and inserted through bores (38) in the top plate (26) are provided with a helical thread, and the cover plate (26) is screwed and secured to the prolonged lattice rods (40) in a secure but easily detachable manner by means of nuts (42) counterscrewed from above.

4. A palleted container according to Claim 1 or 3, **characterized in that** at least some of the vertical lattice rods (40) elongated upwards, inserted through the top plate (26) and secured from above are likewise elongated downwards by a corresponding portion, are inserted through corresponding bores in the base pallet (16) and are secured, and preferably screwed, against the base pallet (16) from below.

5. A palleted container according to one of the preceding Claims 1 or 2, **characterized in that** the thin-walled, plastics-material inner container (12) is connected by the top (18) thereof in the immediate vicinity adjacent to its upper filling opening (20) to the upper cover plate (26) with positive locking.

6. A palleted container according to Claim 5, **characterized in that** the inner container (12) is provided in the immediate vicinity laterally adjacent to its filling opening (20) with at least two attachment pieces (46) which are formed opposite each other and which are connected to two corresponding attachment pieces (44) formed integrally on the cover plate (26).

7. A palleted container according to one of the preceding Claims 1 or 3, **characterized in that** the upper cover plate (26) is supported by, or rests on, supporting rods (48) arranged at least laterally adjacent to the filling opening (20) and extending parallel.

8. A palleted container according to Claim 7, **characterized in that** the supporting rods (48) extend in a groove (50) formed or integrally moulded on the underside of the cover plate (26)_{,} and are secured at both the ends thereof to the respective uppermost horizontally extending lattice rod (24) of the supporting jacket (14).

9. A palleted container according to Claim 7 or 8, **characterized in that** the supporting rod (48) comprises a flat iron bar which is set on edge and which is flattened at the two outer ends thereof and provided with a respective hook directed downwards and engaging from above over the uppermost horizontally extending lattice rod (24).

10. A palleted container according to Claim 7 or 8, **characterized in that** the supporting rod (48) comprises a metal tube which is flattened at the two outer ends thereof and provided with fork-shaped prongs and which can simultaneously engage over and under - from above and below - the uppermost horizontally extending lattice rod (24).

11. A palleted container according to Claim 1 or 3, **characterized in that** the cover plate (26) is provided on the surface thereof preferably substantially in the lateral centres and/ or in the corner areas with small raised portions or cam-like projections (52) which, when two or more similar palleted containers (10) are stacked one above the other, are constructed so as to be engageable in corresponding recesses or depressions in the underside or under surface of the base pallet (16) of the stacked palleted container (10).

12. A palleted container according to Claim 1 or 3, **characterized in that,** in order to save material and reduce weight, further perforations or recesses (62, 64) are formed in a symmetrical arrangement laterally adjacent to the central perforation (28) for the filling opening of the inner container or in the comer areas of the cover plate (26').

## Revendications

1. Container sur palette (10) pour le stockage et le transport de produits de remplissage liquides, comprenant un récipient intérieur (12) en matière synthétique thermoplastique à paroi mince, une enveloppe de support (14) constituée d'un treillis en fils de fer ou en tubes, entourant étroitement le récipient (12), et, une palette (16) adaptée à des gerbeuses à fourche, assemblée de manière fixe avec le treillis (14), le récipient (12) étant pourvu dans son fond supérieur (18) d'une ouverture de remplissage (20) et dans son fond inférieur d'une soupape de prélèvement (22), *caractérisée par* une plaque (26) en matière synthétique thermoplastique recouvrant la face supérieure du fond supérieur (18) du récipient (12), qui est pourvue en son centre d'un évidement (28) permettant l'accès à l'ouverture supérieure de remplissage (26) et qui est assemblée sur sa périphérie de manière fixe avec le bord supérieur de l'enveloppe de support (14), où le bord supérieur de l'enve!oppe de support (14) est constituée le barreau horizontal continu supérieur (24) en fil de fer ou en tube de ladite enveloppe (14), où la plaque de couverture (26) est saillante horizontalement ou radialement sur ledit barreau supérieur (24), puis prolongée par un collet (34) replié à peu près orthogonalement vers le bas et recouvrant ledit barreau supérieur (24) verticalement ou axialement sur une certaine hauteur, et, où de part et d'autre de l'enveloppe de support (14) ou/et dans les zones d'angle, au moins un barreau vertical (40) en fil de fer ou en tube de l'enveloppe de support (14) est saillant vers le haut sur le barreau horizontal continu supérieur (24), traverse la plaque de recouvrement (26) par un alésage correspondant (38) et est fixé depuis le haut sur ladite plaque de recouvrement (26).

2. Container sur palette selon la revendication 1 *caractérisé en ce que* la plaque de recouvrement (26) s'appuie sur le barreau horizontal continu supérieur (24) en fil de fer ou en tube de l'enveloppe de support (14) et est pourvue dans sa face inférieure, dans le collet (34), d'un évidement ou d'une rainure (36) continu correspondant, destiné à loger ledit barreau supérieur (24).

3. Container sur palette selon les revendications 1 ou 2 *caractérisé en ce que* les barreaux verticaux (40) prolongés vers le haut, traversant les alésages correspondants (38) dans la plaque de recouvrement (26) sont pourvus d'un filetage, la plaque de recouvrement étant assemblée de manière solide mais facilement amovible avec les prolongements des barreaux verticaux (40) grâce à des écrous (42) vissés depuis le haut sur lesdits prolongements.

4. Container sur palette selon les revendications 1 ou 3 *caractérisé en ce que* au moins quelques-uns des barreaux verticaux (40) prolongés vers la haut et traversant la plaque de recouvrement (26) sont également prolongés vers le bas, traversent des alésages correspondant dans la palette (16) et sont fixés sur la palette (16) depuis le bas, de préférence par vissage.

5. Container sur palette selon l'une des revendications 1 ou 2 *caractérisé en ce que* le récipient intérieur (12) en matière synthétique thermoplastique à paroi mince est assemblé par clabotage, par son fond supérieur (18), dans sa zone proche de l'ouverture supérieur de remplissage (20), avec la plaque de recouvrement (26).

6. Container sur palette selon la revendication 5 *caractérisé en ce que* le récipient intérieur (12) comporte latéralement dans le voisinage de son ouverture de remplissage (20) au moins deux éléments de raccord (46) se faisant face, assemblés avec deux éléments de raccord correspondants (44) formés sur la plaque de recouvrement (26).

7. Container sur palette selon l'une des revendications 1 ou 3 *caractérisé en ce que* la plaque de recouvrement (26) soutenue par, respectivement s'appuie sur au moins deux barres d'appui (48) parallèles, disposées latéralement à côté de l'ouverture de remplissage (20).

8. Container sur palette selon la revendication 7 *caractérisé en ce que* les barres d'appui (48) sont logées dans des rainures (50) formées sur la face inférieure de la plaque de recouvrement (26) et sont fixées à leurs deux extrémités sur le barreau horizontal continu supérieur (24) de l'enveloppe de support (14).

9. Container sur palette selon les revendications 7 ou 8 *caractérisé en ce que* les barres d'appui (48) sont constituées d'aciers plats mis debout, dont les deux extrémités extérieures sont nivelées et comportent un crochet orienté vers le bas, entourant le barreau horizontal continu supérieur (24) depuis le haut.

10. Container sur palette selon les revendications 7 ou 8 *caractérisé en ce que* les barres d'appui (48) sont constituées de tubes métalliques, dont les deux extrémités extérieures sont nivelées et comportent des dents de fourche s'engageant depuis le haut et le bas autour du barreau horizontal continu supérieur (24).

11. Container sur palette selon les revendications 1 ou 3 *caractérisé en ce que* la plaque de recouvrement (26) comporte sur sa face supérieure, de préférence à peu près au milieu des côtés ou/et dans les zones d'angle, de petits bossages ou saillies (52) qui s'engagent, en cas de gerbage de deux ou plusieurs containers sur palette (10) similaires, dans des évidements ou enfoncements correspondants ménagés dans la face inférieure, respectivement la surface de fond de la palette (16) du container sur palette (10) immédiatement supérieur.

12. Container sur palette selon les revendications 1 ou 3 *caractérisé en ce que* en vue d'une économie de matière et de poids, il est prévu des évidements ou trous supplémentaires (62), (64) dans la plaque de recouvrement (26'), disposés symétriquement, à côté de l'évidement central (28) pour l'ouverture de remplissage (20) du récipient intérieur ou dans les zones d'angle.
